# EUROPÄISCHE PATENTSCHRIFT

(11) **EP 4 253 735 B1**
(45) Veröffentlichungstag und Bekanntmachung des Hinweises auf die Patenterteilung: **19.02.2025**
(21) Anmeldenummer: 23160525.4
(22) Anmeldetag: 07.03.2023
(51) Int. Cl.: F01N 13/08, F01N 13/18

(54) **ABGASANLAGE FÜR EINEN TRAKTOR**
EXHAUST SYSTEM FOR A TRACTOR
SYSTÈME D'ÉCHAPPEMENT POUR TRACTEUR

(30) Priorität: 31.03.2022 DE 102022107706
(43) Veröffentlichungstag der Anmeldung: 04.10.2023
(73) Patentinhaber: Deere & Company, Moline, IL 61265 (US)
(72) Erfinder: Thomassik, Thorsten, Mannheim (DE); Kuegler, Peter, Mannheim (DE); Kuczkowski, Robert, Mannheim (DE); Thirumalai, Sathish, Mannheim (DE); Dhula, Yashawant, Mannheim (DE); Esau, Dierk, Mannheim (DE); Peiter, Jens, Mannheim (DE); Faltin, Johanna, Mannheim (DE); Reinhard, Tobias, Mannheim (DE); Utecht, Sven, Mannheim (DE); Yadav, Amol, Mannheim (DE)
(74) Vertreter: Dehnhardt, Florian Christopher

(56) Entgegenhaltungen:
- DE-A1- 102011 003 498
- JP-B2- 6 707 489
- US-A1- 2015 167 528

## Beschreibung

Die Erfindung betrifft eine Abgasanlage mit einem mehrteiligen Hitzeschild für einen Traktor.

Bei Traktoren ist es bekannt, deren Abgasanlagen mit mehrteiligen Hitzeschilden auszustatten. Beispielweise, siehe DE102011003498A1, US2015/167528A1 oder JP6707489B2, umgibt ein erster Schildteil eine Abgase nachbehandelnde Nachbehandlungseinheit, während ein weiterer Schildteil ein Abgasendrohr der Abgasanlage umgibt. Im Übergangsbereich zwischen den Schildteilen können sich Erntereste ansammeln und die Funktion des Hitzeschildes beeinflussen.

Es ist daher Aufgabe der vorliegenden Erfindung, den Hitzeschild vor unerwünschten Einflüssen verbessert zu schützen. Diese Aufgabe wird durch eine Abgasanlage mit den Merkmalen des Patentanspruchs 1 gelöst.

Weitere vorteilhafte Ausgestaltungen der erfindungsgemäßen Abgasanlage gehen aus den Unteransprüchen hervor.

Gemäß Patentanspruch 1 enthält eine Abgasanlage für einen Traktor einen mehrteiligen Hitzeschild. Entlang einer Axialrichtung enthält der Hitzeschild mindestens einen ersten Schildteil und einen zweiten Schildteil. Der erste Schildteil umgibt eine Nachbehandlungseinheit zur Nachbehandlung von Abgasen des Traktors. Der zweite Schildteil umgibt ein Abgasendrohr der Abgasanlage mit radialem Abstand. Zwischen den beiden vorgenannten Schildteilen ist ein radialer Spalt gebildet, welcher mittels einer Dichtung abgedichtet ist.

Die Dichtung verhindert in effizienter Weise, dass Erntereste oder andere Partikel in einen Bereich innerhalb des Hitzeschildes eindringen können. Folglich können sich Erntereste und andere Fremdstoffe auch nicht im Übergangsbereich zwischen beiden Schildteilen ansammeln. Hierdurch werden unerwünschte Beeinflussungen des Hitzeschildes (z.B. Anstieg der Temperatur, mechanische Verformungen) zuverlässig vermieden.

Einzelne Bestandteile des Hitzeschildes bzw. die Schildteile können aus unterschiedlichen Materialien hergestellt sein. Beispielsweise sind der erste und/oder der zweite Schildteil aus einem Kunststoff hergestellt.

Bei der Nachbehandlungseinheit handelt es sich vorzugsweise um einen Katalysator zur Abgasnachbehandlung bei Dieselmotoren, insbesondere einen SCR (Selective Catalytic Reduction)-Katalysator. Mittels der Nachbehandlungseinheit wird der Ausstoß schädlicher Bestandteile des Abgases reduziert. Beispielsweise werden die ausgestoßenen Stickoxide (NOx) mittels selektiver katalytischer Reduktion (SCR-System) verringert.

Die Dichtung ist vorzugsweise aus einem elastischen Material hergestellt, um eine stabile Abdichtungsfunktion zu unterstützen.

Insbesondere ist die Dichtung aus Silikon hergestellt. Hierdurch ist eine lange Lebensdauer und Beständigkeit der Dichtung gewährleistet, auch wenn die Dichtung großen Temperaturschwankungen im Bereich der Abgasanlage und anderen Stoffen wie Öl und/oder Treibstoff ausgesetzt sein sollte.

Vorzugsweise ist der Hitzeschild derart ausgestaltet, dass der radiale Spalt zwischen einer Öffnung des ersten Schildteiles und einer Öffnung des zweiten Schildteiles angeordnet ist. Dies erleichtert eine einfache Konstruktion der Dichtung und ihre stabile Positionierung am Hitzeschild. Vorzugsweise sind die beiden Öffnungen unterschiedlich groß dimensioniert. Entlang der Axialrichtung des Abgasendrohres können abhängig von der Konstruktion des Hitzeschildes die beiden Öffnungen in derselben Ebene oder in unterschiedlichen Ebenen einliegen.

In einer bevorzugten Ausführungsform ist die Öffnung des ersten Schildteiles größer als die Öffnung des zweiten Schildteiles. Bei dieser Konstruktion kann im Falle einer aufeinanderfolgenden Montage der beiden Schildteile die Dichtung montagefreundlich im Bereich der Öffnung des ersten Schildteiles bereits vormontiert werden, bevor der zweite Schildteil montiert und an dem Abgasendrohr positioniert wird.

Vorzugsweise weist die Dichtung eine bewegliche und insbesondere elastische Dichtlippe auf, welche eine axiale Dichtungsöffnung zur Aufnahme des zweiten Schildteiles begrenzt. Dabei ist die Dichtung derart dimensioniert, dass die Dichtungsöffnung in einer Ausgangslage kleiner ist als ein Querschnitt einer Außenwand des zweiten Schildteiles. Während der Montage wird der zweite Schildteil in die Dichtungsöffnung eingesetzt, was (insbesondere aufgrund der elastischen Eigenschaften der Dichtung) dazu führt, dass die Dichtung automatisch eine Abdichtungslage einnimmt, in der die Dichtlippe an der Außenwand des zweiten Schildteiles anliegt. Diese Montage führt zu einer Art Selbstarretierung der Dichtung an dem Hitzeschild ohne irgendwelche zusätzlichen Befestigungsmittel, spezifischen Werkzeuge und/oder zusätzlichen Montageschritte.

Weiter vorzugsweise ist die Dichtung als eine in sich geschlossene Ringdichtung ausgebildet. Dies unterstützt eine einfache Montage der Dichtung und vereinfacht in Umfangsrichtung des Hitzeschildes eine gleichmäßig stabile Abdichtungswirkung.

In einer alternativen Ausführungsform weist die Dichtung in einer Ausgangslage zwei in Umfangsrichtung des Hitzeschildes angeordnete Freienden auf, welche in einer Abdichtungslage der Dichtung in Umfangsrichtung aneinander angrenzend oder überlappend angeordnet sind. Hierdurch kann die Dichtung nach Art einer Manschette sehr montagefreundlich an dem Hitzeschild positioniert werden. Ein mechanisch stabiler Sitz der manschettenartigen Dichtung an dem Hitzeschild kann weiter unterstützt werden, indem die beiden vorgenannten Freienden der Dichtung durch geeignete Fixiermittel (z.B. lösbare Arretierelemente, Klettbandstreifen) aneinander fixiert werden.

In einer weiteren bevorzugten Ausführungsform wird eine mechanisch stabile Positionierung der Dichtung an dem Hitzeschild unterstützt, indem die Dichtung entlang der Umfangsrichtung des Hitzeschildes mindestens einen Fixiervorsprung trägt, welcher mit einer Fixieraussparung an dem ersten Schildteil oder an dem zweiten Schildteil zusammenwirkt. Insbesondere sind an der Dichtung entlang der Umfangsrichtung mehrere Fixiervorsprünge verteilt angeordnet. Die Dichtung kann mittels entsprechend angeordneter Fixiervorsprünge auch an mindestens einer Fixieraussparung des ersten Schildteiles und an mindestens einer Fixieraussparung des zweiten Schildteiles fixiert sein.

In einer weiteren bevorzugten Ausführungsform kann eine definierte Abdichtungslage der Dichtung montagetechnisch einfach erzielt werden, indem die Dichtung eine in Umfangsrichtung des Hitzeschildes verlaufende und axial zum zweiten Schildteil hin geöffnete Umfangsnut, insbesondere eine in Umfangsrichtung verlaufende Ringnut, aufweist. Während der Montage der Abgasanlage kann diese Dichtung an dem ersten Schildteil positioniert werden und danach automatisch ein axiales Freiende des zweiten Schildteiles aufnehmen, wenn letzterer montiert wird, indem er das Abgasendrohr umgibt und axial in Richtung der Dichtung bewegt wird.

Weiter vorzugsweise weist die Dichtung eine radiale Durchgangsöffnung zur Aufnahme einer Sensorik auf. Hierdurch kann ohne konstruktionstechnische und/oder dichtungstechnische Nachteile eine Sensorfunktionalität an der Abgasanlage berücksichtigt werden. Außerdem kann die Dichtung bei Bedarf derart dimensioniert werden, dass sie ohne zusätzlichen Mehraufwand eine wirksame Abdichtung der Sensorik an der Abgasanlage erreicht.

Bei der Sensorik handelt es sich insbesondere um eine NOx-Sensorik, welche im Zusammenhang mit der Abgasnachbehandlung erforderlich ist und innerhalb der Abgasanlage positioniert werden muss.

Vorteilhaft wird die erfindungsgemäße Abgasanlage bei Dieselmotoren von Traktoren eingesetzt. Hierdurch kann die Abgasnachbehandlung von Traktoren effizient verbessert werden.

Die erfindungsgemäße Abgasanlage wird im Folgenden anhand der beigefügten Zeichnungen näher erläutert. Dabei sind hinsichtlich ihrer Funktion übereinstimmende bzw. vergleichbare Bauteile mit denselben Bezugszeichen gekennzeichnet. Es zeigen:
- Fig. 1: eine schematische Seitenansicht von Bestandteilen einer erfindungsgemäßen Abgasanlage für einen Traktor,
- Fig. 2: eine Seitenansicht von Bestandteilen der erfindungsgemäßen Abgasanlage mit einer Dichtung in einer ersten Ausführungsform,
- Fig. 3: eine perspektivische Darstellung der Dichtung gemäß Fig. 2,
- Fig. 4: eine Teildarstellung der Dichtung gemäß Fig. 3 mit einer daran angeordneten Sensorik,
- Fig. 5: eine geschnittene Seitenansicht von Bestandteilen der erfindungsgemäßen Abgasanlage mit der Dichtung gemäß Fig. 2 in deren Ausgangslage,
- Fig. 6: eine Teildarstellung der Seitenansicht gemäß Fig. 5 mit der Dichtung in deren Abdichtungslage,
- Fig. 7: eine geschnittene Seitenansicht etwa des Bereichs der Abgasanlage gemäß Fig. 6 in einer weiteren Ausführungsform,
- Fig. 8: eine geschnittene Seitenansicht eines Ausschnitts der Dichtung in einer weiteren Ausführungsform,
- Fig. 9: eine perspektivische Darstellung der erfindungsgemäßen Abgasanlage im Bereich des ersten und zweiten Schildteiles mit der Dichtung in einer weiteren Ausführungsform, und
- Fig. 10: eine perspektivische Darstellung des Bereichs der Abgasanlage gemäß Fig. 9 mit der Dichtung in ihrer Abdichtungslage.

Fig. 1 zeigt schematisch einen Traktor 10 mit Bestandteilen einer Abgasanlage 12. Die Abgasanlage 12 enthält ein Abgasendrohr 14, dessen ein axialer Endabschnitt 16 mit einem Auslassrohr 18 einer Nachbehandlungseinheit 20 fluidisch verbunden ist.

Die Nachbehandlungseinheit 20 dient einer Nachbehandlung der Abgase eines hier nicht dargestellten Verbrennungsmotors oder Dieselmotors des Traktors 10. Zu diesem Zweck enthält die Nachbehandlungseinheit 20 beispielsweise ein SCR-System bzw. einen SCR-Katalysator, wodurch die ausgestoßenen Stickoxide (NOx) mittels selektiver katalytischer Reduktion (SCR) reduziert werden.

Die dargestellten Bestandteile der Abgasanlage 12 sind von einem mehrteiligen Hitzeschild 22 umgeben. Der Hitzeschild 22 ist mehrteilig aufgebaut, wobei entlang einer Axialrichtung 24 die Teile 26, 28, 30 dargestellt sind. Mit 26 ist ein erster Schildteil bezeichnet, welcher nach Art eines Behälters ausgebildet ist und die Nachbehandlungseinheit 20 umgibt. Mit 28 ist ein zweiter Schildteil bezeichnet, welcher rohrartig ausgebildet ist und das Abgasendrohr 14 mit einem radialen Abstand umgibt. Der radiale Abstand verläuft entlang einer Radialrichtung 32. Mit 30 ist ein weiterer Schildteil bezeichnet, welcher rohrartig ausgebildet ist und mit radialem Abstand das Auslassrohr 18 bzw. einen axialen Übergangsbereich zwischen der Nachbehandlungseinheit 20 und dem Abgasendrohr 14 umgibt. Der weitere Schildteil 30 wiederum ist mit radialem Abstand von dem zweiten Schildteil 28 umgeben.

Axial im Bereich des weiteren Schildteiles 30 weist die Abgasanlage 12 einen NOx-Sensor 34 auf, welcher das Auslassrohr 18 durchsetzt. Der NOx-Sensor 34 ist über eine Anschlussleitung 36 mit einem hier nicht dargestellten Steuergerät verbunden, welches beispielsweise den Stickoxid-Gehalt im Abgas ermittelt, die Effizienz der Nachbehandlungseinheit 20 überwacht und etwaige Fehlfunktionen detektiert.

Zwischen den beiden Schildteilen 26, 28 ist ein radialer Spalt 38 gebildet, welcher mittels einer Dichtung 40 abgedichtet ist. Auf diese Weise können Partikel wie Erntereste oder andere Fremdstoffe zuverlässig vor einem unerwünschten Eindringen in Bereiche der Abgasanlage 12 ferngehalten werden.

Die beiden Schildteile 26, 28 sind vorzugsweise im weitesten Sinne als etwa zylindrische oder rotationssymmetrische Bauteile hergestellt, wie beispielsweise in Fig. 2 dargestellt. Der radiale Spalt 38 bildet dann entlang einer Umfangsrichtung 70 des Hitzeschildes 22 einen Ringspalt, welcher durch eine als in sich geschlossene Ringdichtung ausgebildete Dichtung 40 (Fig. 3) abgedichtet werden kann.

In Fig. 3 ist ein Aufnahmebereich 42 der Dichtung 40 mit einer radialen Durchgangsöffnung 44 erkennbar. Der Aufnahmebereich 42 und deren Durchgangsöffnung 44 dienen der Aufnahme des NOx-Sensors 34 (Fig. 4).

Anhand Fig. 5 ist erkennbar, dass der radiale Spalt 38 zwischen einer Ausgangsöffnung 46 des ersten Schildteiles 26 und einer Eingangsöffnung 48 des zweiten Schildteiles 28 gebildet wird, sobald der Schildteil 28 in einer axialen Montagerichtung 50 an die Ausgangsöffnung 46 herangeführt worden ist. Die Ausgangsöffnung 46 ist durch einen radial verlaufenden Schildrand 52 des ersten Schildteiles 26 begrenzt. Somit ist ersichtlich, dass die Ausgangsöffnung 46 größer ist als die Eingangsöffnung 48 und nach der Montage des zweiten Schildteiles 28 zwischen den beiden Öffnungen 46, 48 der von der Dichtung 40 abgedichtete radiale Spalt 38 gebildet ist.

Nach der Montage der beiden Schildteile 26, 28 müssen die beiden Öffnungen 46, 48 entlang der Axialrichtung 24 nicht zwangsläufig in der gleichen Ebene angeordnet sein. Unabhängig von der axialen Relativanordnung der beiden Öffnungen 46, 48 wird der zwischen ihnen gebildete Spalt 38 durch eine entsprechend geformte Dichtung 40 ausgefüllt und abgedichtet.

Die Dichtung 40 gemäß Fig. 5 ist mit zwei unterschiedlich geformten Klemmschenkeln 54 an den radialen Schildrand 52 angeklemmt. Die Dichtung 40 weist eine elastische und axial sowie radial bewegliche Dichtlippe 56 auf. Ein radial inneres Lippenfreiende 58 der Dichtlippe 56 begrenzt eine axiale Dichtungsöffnung 60 zur Aufnahme des zweiten Schildteiles 28.

Vorzugsweise ist die gesamte Dichtung 40 aus einem elastischen Material (z. B. Silikon) hergestellt.

In ihrer Ausgangslage gemäß Fig.3 oder Fig. 5 ist die Dichtungsöffnung 60 kleiner als ein Querschnitt einer Außenwand 62 des zweiten Schildteiles 28. Während der Montage wird der zweite Schildteil 28 in Montagerichtung 50 axial nach unten geschoben und drückt hierbei das radial innere Lippenfreiende 58 radial nach außen. Dies führt an der Dichtlippe 56 dazu, dass ein radial äußeres Lippenfreiende 64 radial nach innen geschwenkt wird und an der Außenwand 62 des zweiten Schildteiles 28 abdichtend anliegt (Fig. 6). Das radial innere Lippenfreiende 58 liegt ebenfalls abdichtend an der Außenwand 62 an. Folglich wird während der Montage des zweiten Schildteiles 28 automatisch eine Abdichtungslage der Dichtung 40 erreicht.

In Fig. 7 ist eine weitere Ausführungsform des ersten Schildteiles 26 mit einer weiteren Ausführungsform der Dichtung 40 erkennbar. Der erste Schildteil 26 trägt einen axial verlaufenden Schildrand 66. Eine montagetechnisch einfache Abdichtung des Spaltes 38 ist beispielsweise derart möglich, dass die wiederum als entlang der Umfangsrichtung 70 in sich geschlossene Ringdichtung ausgebildete Dichtung 40 mit einer Dichtlippe 68 an der Außenwand 62 des zweiten Schildteiles 28 anliegt. Bei einer Montagebewegung des zweiten Schildteiles 28 entlang der Montagerichtung 50 umgreifen dann die beiden unterschiedlich ausgeformten Klemmschenkel 54 der Dichtung 40 automatisch den Bereich des Schildrandes 66 nach Art einer Verrastung. Hierdurch wird automatisch ein stabiler Sitz der Dichtung 40 an dem ersten Schildteil 26 mit der erwünschten Abdichtung des radialen Spaltes 38 erreicht.

In einer weiteren Ausführungsform der Dichtung 40 weist diese eine in Umfangsrichtung 70 verlaufende und axial zum zweiten Schildteil 28 hin geöffnete Umfangsnut 72 auf (Fig. 8). Diese Dichtung 40 ist vorzugsweise bereits an dem ersten Schildteil 26 fixiert, bevor der zweite Schildteil 28 montiert wird. Für die Montage wird der zweite Schildteil 28 wiederum entlang der Montagerichtung 50 bewegt, bis dessen axiales Freiende 74 von der Umfangsnut 72 aufgenommen wird. Hierdurch entsteht automatisch die erwünschte Abdichtung des radialen Spaltes 38. Die Umfangsnut 72 kann an unterschiedlichen Ausführungsformen der Dichtung 40 vorgesehen sein.

Gemäß Fig. 9 ist die Dichtung 40 im Gegensatz zur Ausführungsform gemäß Fig.3 nicht von vornherein entlang der Umfangsrichtung 70 in sich geschlossen ausgebildet. Vielmehr weist die Dichtung 40 gemäß Fig. 9 in einer Ausgangslage zwei in Umfangsrichtung 70 angeordnete Freienden 76, 78 auf, welche in der Abdichtungslage der Dichtung 40 gemäß Fig. 10 in Umfangsrichtung 70 entweder aneinander angrenzend oder überlappend angeordnet sind. Entlang der Umfangsrichtung 70 trägt die Dichtung 40 mehrere Fixiervorsprünge 80, welche mit entsprechenden Fixieraussparungen 82 an dem ersten Schildteil 26 zusammenwirken. Hierdurch kann die Dichtung 40 an dem ersten Schildteil 26 lösbar fixiert, z.B. verrastet, werden.

Für eine montagetechnisch einfache Abdichtung des radialen Spaltes 38 bei der Ausführungsform gemäß Fig. 9 wird die Dichtung 40 vorzugsweise zunächst mittels der Fixiervorsprünge 80 an dem ersten Schildteil 26 lösbar fixiert. Danach kann der zweite Schildteil 28 entlang der Montagerichtung 50 bewegt werden, bis er mit der Dichtung 40 zusammenwirkt. Dieses Zusammenwirken geschieht vorzugsweise nach Art der Montage gemäß Fig. 8, d.h. die Dichtung 40 gemäß Fig. 9 weist vorzugsweise die Umfangsnut 72 auf.

Der guten Ordnung halber sei erwähnt, dass in den Zeichnungen offenbarte Details teilweise schematisch und/oder nicht notwendigerweise maßstäblich dargestellt sind.

## Patentansprüche

1. Abgasanlage (12) mit einem mehrteiligen Hitzeschild (22) für einen Traktor (10), wobei der Hitzeschild (22) entlang einer Axialrichtung (24)
- einen ersten Schildteil (26) enthält, welcher eine Abgase nachbehandelnde Nachbehandlungseinheit (20) umgibt, und
- einen zweiten Schildteil (28) enthält, welcher ein Abgasendrohr (14) mit radialem Abstand umgibt,
**dadurch gekennzeichnet, daß** zwischen den beiden Schildteilen (26, 28) ein radialer Spalt (38) gebildet ist, welcher mittels einer Dichtung (40) abgedichtet ist.

2. Abgasanlage nach Anspruch 1, **dadurch gekennzeichnet, dass** der radiale Spalt (38) zwischen einer Öffnung (46) des ersten Schildteiles (26) und einer Öffnung (48) des zweiten Schildteiles (28) gebildet ist.

3. Abgasanlage nach Anspruch 2, **dadurch gekennzeichnet, dass** die Öffnung (46) des ersten Schildteiles (26) größer ist als die Öffnung (48) des zweiten Schildteiles (28).

4. Abgasanlage nach einem der vorhergehenden Ansprüche, **dadurch gekennzeichnet, dass** die Dichtung (40) eine bewegliche Dichtlippe (56) aufweist, welche eine axiale Dichtungsöffnung (60) zur Aufnahme des zweiten Schildteiles (28) begrenzt, wobei
- in einer Ausgangslage der Dichtung (40) die Dichtungsöffnung (60) kleiner ist als ein Querschnitt einer Außenwand (62) des zweiten Schildteiles (28), und
- in einer Abdichtungslage der Dichtung (40) die Dichtlippe (56) an der Außenwand (62) des zweiten Schildteiles (28) anliegt.

5. Abgasanlage nach einem der vorhergehenden Ansprüche, **dadurch gekennzeichnet, dass** die Dichtung (40) als eine in sich geschlossene Ringdichtung ausgebildet ist.

6. Abgasanlage nach einem der Ansprüche 1 bis 4, **dadurch gekennzeichnet, dass** die Dichtung (40) in einer Ausgangslage zwei in Umfangsrichtung des Hitzeschildes (22) angeordnete Freienden (76, 78) aufweist, welche in einer Abdichtungslage der Dichtung (40) in Umfangsrichtung (70) aneinander angrenzend oder überlappend angeordnet sind.

7. Abgasanlage nach einem der vorhergehenden Ansprüche, **dadurch gekennzeichnet, dass** die Dichtung (40) entlang der Umfangsrichtung (70) des Hitzeschildes (22) mindestens einen Fixiervorsprung (80) trägt, welcher für eine lösbare Fixierung der Dichtung (40) mit einer Fixieraussparung (82) an dem ersten Schildteil (26) oder an dem zweiten Schildteil (28) zusammenwirkt.

8. Abgasanlage nach einem der vorhergehenden Ansprüche, **dadurch gekennzeichnet, dass** die Dichtung (40) eine in Umfangsrichtung (70) des Hitzeschildes (22) verlaufende und axial zum zweiten Schildteil (28) hin geöffnete Umfangsnut (72) aufweist zur Aufnahme eines axialen Freiendes (74) des zweiten Schildteiles (28).

9. Abgasanlage nach einem der vorhergehenden Ansprüche, **dadurch gekennzeichnet, dass** die Dichtung (40) eine radiale Durchgangsöffnung (44) zur Aufnahme einer Sensorik, insbesondere einer NOx-Sensorik (34), aufweist.

10. Traktor (10) mit einer Abgasanlage (12) nach einem der vorhergehenden Ansprüche.

## Claims

1. Exhaust system (12) having a multi-part heat shield (22) for a tractor (10), wherein, along an axial direction (24), the heat shield (22) comprises
- a first shield part (26), which surrounds an aftertreatment unit (20) that subjects exhaust gases to aftertreatment, and
- a second shield part (28), which surrounds an exhaust tailpipe (14) with a radial spacing,
**characterized in that**, between the two shield parts (26, 28), there is formed a radial gap (38) which is sealed off by means of a seal (40).

2. Exhaust system according to Claim 1, **characterized in that** the radial gap (38) is formed between an opening (46) of the first shield part (26) and an opening (48) of the second shield part (28).

3. Exhaust system according to Claim 2, **characterized in that** the opening (46) of the first shield part (26) is larger than the opening (48) of the second shield part (28).

4. Exhaust system according to one of the preceding claims, **characterized in that** the seal (40) has a movable sealing lip (56) which delimits an axial seal opening (60) for receiving the second shield part (28), wherein,
- in a starting position of the seal (40), the seal opening (60) is smaller than a cross-section of an outer wall (62) of the second shield part (28), and,
- in a sealing position of the seal (40), the sealing lip (56) abuts against the outer wall (62) of the second shield part (28).

5. Exhaust system according to one of the preceding claims, **characterized in that** the seal (40) is in the form of a closed ring seal.

6. Exhaust system according to one of Claims 1 to 4, **characterized in that**, in a starting position, the seal (40) has two free ends (76, 78) arranged in a circumferential direction of the heat shield (22), which free ends, in a sealing position of the seal (40), are arranged so as to overlap or adjoin one another in the circumferential direction (70).

7. Exhaust system according to one of the preceding claims, **characterized in that**, along the circumferential direction (70) of the heat shield (22), the seal (40) bears at least one fixing projection (80) which, for releasable fixing of the seal (40), interacts with a fixing cutout (82) in the first shield part (26) or in the second shield part (28).

8. Exhaust system according to one of the preceding claims, **characterized in that** the seal (40) has a circumferential groove (72) extending in the circumferential direction (70) of the heat shield (22) and open axially towards the second shield part (28), which circumferential groove serves for receiving an axial free end (74) of the second shield part (28).

9. Exhaust system according to one of the preceding claims, **characterized in that** the seal (40) has a radial passage opening (44) for receiving a sensor arrangement, in particular an NOx sensor arrangement (34).

10. Tractor (10) having an exhaust system (12) according to one of the preceding claims.

## Revendications

1. Système d'échappement (12) avec un bouclier thermique (22) en plusieurs parties pour un tracteur (10), le bouclier thermique (22) contenant le long d'une direction axiale (24)
- une première partie de bouclier (26) qui entoure une unité de post-traitement qui post-traite les gaz d'échappement (20), et
- une deuxième partie de bouclier (28) qui entoure un tuyau d'extrémité d'échappement (14) avec un espacement radial,
**caractérisé en ce qu'**une fente radiale (38) est formée entre les deux parties de bouclier (26, 28), laquelle est rendue étanche au moyen d'un joint d'étanchéité (40).

2. Système d'échappement selon la revendication 1, **caractérisé en ce que** la fente radiale (38) est formée entre une ouverture (46) de la première partie de bouclier (26) et une ouverture (48) de la deuxième partie de bouclier (28).

3. Système d'échappement selon la revendication 2, **caractérisé en ce que** l'ouverture (46) de la première partie de bouclier (26) est plus grande que l'ouverture (48) de la deuxième partie de bouclier (28).

4. Système d'échappement selon l'une quelconque des revendications précédentes, **caractérisé en ce que** le joint d'étanchéité (40) présente une lèvre d'étanchéité mobile (56) qui délimite une ouverture d'étanchéité axiale (60) pour recevoir la deuxième partie de bouclier (28),
- dans une position initiale du joint d'étanchéité (40), l'ouverture d'étanchéité (60) étant plus petite qu'une section transversale d'une paroi extérieure (62) de la deuxième partie de bouclier (28), et
- dans une position d'étanchéité du joint d'étanchéité (40), la lèvre d'étanchéité (56) s'appliquant contre la paroi extérieure (62) de la deuxième partie de bouclier (28).

5. Système d'échappement selon l'une quelconque des revendications précédentes, **caractérisé en ce que** le joint d'étanchéité (40) est un joint d'étanchéité annulaire fermé sur lui-même.

6. Système d'échappement selon l'une quelconque des revendications 1 à 4, **caractérisé en ce que** le joint d'étanchéité (40) présente, dans une position initiale, deux extrémités libres (76, 78) agencées dans la direction circonférentielle du bouclier thermique (22), qui, dans une position d'étanchéité du joint d'étanchéité (40), sont agencées de manière adjacente ou en chevauchement dans la direction circonférentielle (70).

7. Système d'échappement selon l'une quelconque des revendications précédentes, **caractérisé en ce que** le joint d'étanchéité (40) porte, le long de la direction circonférentielle (70) du bouclier thermique (22), au moins une saillie de fixation (80) qui coopère avec un évidement de fixation (82) sur la première partie de bouclier (26) ou sur la deuxième partie de bouclier (28) pour une fixation amovible du joint d'étanchéité (40).

8. Système d'échappement selon l'une quelconque des revendications précédentes, **caractérisé en ce que** le joint d'étanchéité (40) présente une rainure périphérique (72) s'étendant dans la direction circonférentielle (70) du bouclier thermique (22) et ouverte axialement vers la deuxième partie de bouclier (28) pour recevoir une extrémité libre axiale (74) de la deuxième partie de bouclier (28).

9. Système d'échappement selon l'une quelconque des revendications précédentes, **caractérisé en ce que** le joint d'étanchéité (40) présente une ouverture de passage radiale (44) pour recevoir un capteur, notamment un capteur de NOx (34).

10. Tracteur (10) avec un système d'échappement (12) selon l'une quelconque des revendications précédentes.
